# DEMANDE DE BREVET EUROPEEN

(11) **EP 4 717 109 A1**
(43) Date de publication de la demande: **01.04.2026**
(21) Numéro de dépôt: 25204058.9
(22) Date de dépôt: 23.09.2025
(51) Int. Cl.: A42B 3/18

(54) **ENSEMBLE COMPRENANT UN CASQUE DE PROTECTION ET UN ARTICLE DE LUNETTERIE**

(30) Priorité: 26.09.2024 FR 2410309
(71) Demandeur: Decathlon, 59650 Villeneuve d'Ascq (FR)
(72) Inventeur: DUMORTIER, Tom, 59650 Villeneuve d'Ascq (FR)
(74) Mandataire: Sayettat, Julien Christian

(57) **Abrégé**

L'invention concerne un ensemble comprenant un casque (1) de protection et un article de lunetterie (2) comprenant deux branches (3) de portage, ledit casque comprenant une coque externe (4) configurée pour recevoir au moins partiellement le crâne d'un porteur, ains qu' une paire d'évents latéraux (11) positionnés de sorte à permettre l'insertion en coulissement d'une branche (3) en vue de disposer ledit article dans une position de rangement sur le casque (1) dans laquelle une portion (3a) de branche (3) exerce un effort de serrage radial sur un bord (12) de l'évent (11) correspondant, les portions de branche (3a) présentant chacune un décroché (18) de retenue en position de rangement, qui sépare des parties amont et aval (3c) de la portion de branche (3a) correspondante en étant configuré pour que lesdites parties amont soient séparées radialement d'une distance inférieure à la distance séparant radialement lesdites parties aval.

## Description

L'invention concerne un ensemble comprenant un casque de protection pour activité sportive et un article de lunetterie comprenant deux branches de portage.

Elle s'applique en particulier à un ensemble pour la pratique d'une activité sportive ou de loisirs telle que le vélo. Elle peut également s'appliquer à d'autres types de sports ou d'activités dans lesquels une protection contre les traumatismes crâniens est nécessaire, de telles activités incluant notamment le skateboard, l'équitation, l'alpinisme ou la trottinette.

Les casques destinés à de tels usages comprennent généralement une coque externe configurée pour recevoir au moins partiellement le crâne d'un porteur, ladite coque externe étant réalisée en un matériau rigide, notamment un polymère thermoplastique, éventuellement renforcé de fibres.

De façon connue, de tels casques, notamment ceux destinés à la pratique du vélo, comprennent des évents qui sont répartis sur ledit casque pour permettre une aération de la tête du porteur.

Pour protéger ses yeux durant la pratique de son activité, notamment contre les rayons du soleil, le vent et/ou les poussières, le porteur peut également revêtir un article de lunetterie pourvue de deux branches de portage destinées à venir chacune sur respectivement une oreille dudit porteur.

Au cours de la pratique de son activité, le porteur peut être amené à retirer l'article de lunetterie, par exemple suivant les changements de luminosité et/ou de conditions climatiques, et doit alors les ranger.

Pour ce faire, on connait des casques de protection qui sont destinés à être utilisés conjointement avec des articles de lunetterie spécifiques, en formant un ensemble qui peut notamment être commercialisé tel quel. Dans ces ensembles, le casque comprend au moins une paire d'évents latéraux qui sont positionnés de sorte à permettre l'insertion en coulissement de respectivement une branche de l'article de lunetterie, en vue de disposer ce dernier dans une position de rangement sur le casque.

Cet agencement permet au porteur de ranger facilement son article de lunetterie lorsqu'il ne souhaite plus l'utiliser, mais également d'y accéder facilement lorsqu'il souhaite le revêtir, et ce sans avoir à fouiller dans un sac ou un compartiment de rangement annexe.

Pour assurer le maintien de l'article sur le casque en position de rangement, ledit article et/ou ledit casque est agencé de sorte que, dans la position de rangement, chacune des branches dudit article exerce un effort de serrage radial sur un bord de l'évent correspondant.

En particulier, le document EP-4 154 747 décrit un ensemble dans lequel des dispositifs de retenue de lunettes sont rapportés dans chaque évent, en comprenant chacun un moyen de retenue élastique qui est positionné au moins partiellement dans ledit évent pour retenir une branche par friction, ainsi qu'un moyen de guidage de ladite branche dans l'alignement dudit moyen de retenue.

Cet agencement ne donne pas entière satisfaction, en ce qu'il nécessite l'ajout de pièces supplémentaires sur le casque, et s'avère ainsi complexe à mettre en œuvre. En outre, les organes de retenue élastique peuvent s'user au fur et à mesure des utilisations, ce qui compromet à long terme le maintien de l'article sur le casque en position de rangement.

L'invention vise à perfectionner l'art antérieur en proposant un ensemble dans lequel un article de lunetterie peut être maintenu en position de rangement sur un casque de protection de façon simple et fiable.

A cet effet, l'invention propose un ensemble comprenant un casque de protection pour activité sportive et un article de lunetterie comprenant deux branches de portage, ledit casque comprenant une coque externe qui est configurée pour recevoir au moins partiellement le crâne d'un porteur, ledit casque présentant au moins une paire d'évents latéraux qui sont positionnés de sorte à permettre l'insertion en coulissement de respectivement une branche en vue de disposer ledit article dans une position de rangement sur le casque dans laquelle une portion de chacune des branches exerce un effort de serrage radial sur un bord de l'évent correspondant, les portions de branche présentant chacune un décroché de retenue de ladite branche en position de rangement, ledit décroché séparant une partie amont et une partie aval de la portion de branche correspondante en étant configuré pour que lesdites parties amont soient séparées radialement d'une distance qui est inférieure à la distance séparant radialement lesdites parties aval.

D'autres particularités et avantages de l'invention apparaîtront dans la description qui suit, faite en référence aux figures annexées, dans lesquelles :
[Fig.1] représente schématiquement, en perspective vue de l'avant, un ensemble selon un mode de réalisation de l'invention, dans lequel l'article de lunetterie est maintenu sur le casque de protection en position de rangement ;
[Fig.2] représente schématiquement, en vue de dessous, l'article de lunetterie de l'ensemble de la figure 1,
[Fig.2a] la figure 2a étant un agrandissement de la figure 2 centré sur le décroché de retenue de la branche gauche sur ladite figure 2,
[Fig.2b] étant un agrandissement de la figure 1 centré sur l'engagement d'une portion de branche de l'article de lunetterie dans un évent du casque ;
[Fig.3] et
   [Fig.4] représentent chacune, suivant une vue respectivement de dessus et de face, l'ensemble tel que représenté sur la figure 1.

En relation avec ces figures, on décrit ci-dessous un ensemble comprenant un casque 1 de protection pour activité sportive, ainsi qu'un article de lunetterie 2.

Le casque 1 représenté est particulièrement adapté pour la pratique d'une activité sportive ou de loisirs telle que le vélo. Le casque 1 peut également être utilisé pour d'autres types de sports ou d'activités dans lesquels une protection contre les traumatismes crâniens est nécessaire, de telles activités incluant notamment le skateboard, l'équitation, l'alpinisme ou la trottinette.

Le casque 1 comprend une coque externe 4 qui est configurée pour recevoir au moins partiellement le crâne d'un porteur, notamment au moins le haut dudit crâne.

Dans la description, les termes de positionnement dans l'espace (avant, arrière, externe, interne, gauche, droit(e)...) sont pris en référence à la position relative du casque 1 ou de l'article de lunetterie 2 par rapport à la tête du porteur lorsqu'il revêt ledit casque et/ou ledit article. En particulier, le terme « longitudinal » fait référence à une direction parallèle à un plan P, P' de coupe anatomique sagittal et médian du casque 1 ou de l'article 2 (vertical sur les figures 2 et 2a), et le terme « radial » fait référence à une direction perpendiculaire à ce plan sagittal (horizontale sur ces mêmes figures 2 et 2a).

La coque externe 4 est réalisée en un matériau rigide qui est adapté pour lui conférer une bonne résistance aux chocs, tout en étant suffisamment léger pour garantir le confort du porteur. A cet effet, la coque externe 4 peut être réalisée par moulage d'un matériau polymère thermoplastique, notamment l'acrylonite butadiène styrène (ABS), le polycarbonate (PC), éventuellement renforcé de fibres.

Le casque 1 comprend en outre un calotin 5 qui est disposé dans la coque externe 4 pour recevoir le crâne du porteur. Sur les figures, le calotin 5 présente un bord inférieur 5a destiné à venir au contact du front et des tempes du porteur, notamment au-dessus de ses sourcils et de ses oreilles, lorsqu'il revêt le casque 1.

En particulier, la coque externe 4 forme une enveloppe qui présente une surface interne contre laquelle est associée le calotin 5, par exemple par collage ou surmoulage, ledit calotin pouvant être réalisé à base d'EPS (Polystyrène expansé).

Le calotin 5 peut être revêtu au moins partiellement d'une garniture interne, notamment en mousse élastomère, et peut être enveloppé par un textile, de manière à garantir le confort du porteur lorsqu'il revêt le casque 1.

Pour améliorer son maintien sur le crâne du porteur, le casque 1 peut également être équipé d'une armature interne, notamment réalisée en plastique, qui est agencée pour être disposée à l'arrière de la nuque dudit porteur, en étant équipée de moyens de serrage réversible autour de ladite nuque, par exemple sous la forme d'une molette rotative.

De façon alternative ou combinée à ces moyens de serrage arrière, le casque 1 peut également être équipé de deux sangles latérales attachées en leurs parties supérieures à la coque externe 4 et/ou au calotin 5, et pourvues en leurs parties inférieures respectives de moyens complémentaires pour permettre leur association réversible sous le menton du porteur.

L'article de lunetterie 2 comprenant deux branches de portage 3 destinées à venir chacune sur respectivement une oreille du porteur lorsqu'il revêt ledit article.

Dans le mode de réalisation représenté, l'article de lunetterie 2 comprend une monture 6 équipée d'au moins un verre optique 7, les branches 3 étant montées sur respectivement un côté de ladite monture.

En particulier, l'article 2 représenté est un écran de protection optique, dont les dimensions sont agencées pour lui permettre de recouvrir la partie supérieure du visage du porteur. A cet effet, l'article 2 comprend un bord inférieur qui est pourvu d'une encoche 8 destinée à venir en appui contre le nez du porteur lorsqu'il le revêt, ladite encoche étant équipée d'une structure souple 9 pour améliorer le confort dudit porteur.

En variante non représentée, l'article 2 peut se présenter sous la forme de lunettes, dont la monture 6 comprend deux parties, notamment sous forme de cerclages, qui sont reliées par un pont de nez et portent chacune un verre optique distinct.

Le verre optique comprend 7 une paroi réalisée en un matériau transparent, au travers de laquelle la vision s'effectue lorsque le porteur revêt l'article de lunetterie 2.

Pour ce faire, la paroi 7 peut être réalisée à base d'un matériau polymère thermoplastique transparent, afin de limiter les risques de casse en cas de choc contre le casque 1 et/ou l'article 2.

De façon avantageuse, la paroi 7 peut présenter des propriétés optiques agencées pour s'adapter à la luminosité ambiante, afin de garantir au porteur une protection de ses yeux contre les effets néfastes des rayonnements solaires, et notamment pour limiter les risques d'éblouissement dudit porteur lors de la pratique de son activité.

En outre, dans le mode de réalisation représenté, la monture 6 et le verre optique 7 présentent tous deux une géométrie arquée pour venir au plus près des yeux du porteur lorsqu'il revêt l'article 2, afin de limiter les risques de passage d'air et/ou de poussière entre ladite monture et lesdits yeux, mais aussi pour améliorer la vision du porteur au travers du verre optique 7.

En relation avec les figures 1 et 2, chaque branche 3 est équipée d'une charnière 10 de montage sur la monture 6 entre une configuration dressée de portage, dans laquelle ladite branche s'étend à l'arrière de la monture 6 suivant une direction sensiblement longitudinale, et une configuration pliée à l'arrière de ladite monture suivant une direction sensiblement radiale. Cette configuration pliée permet de limiter l'encombrement de l'article 2 lorsqu'il n'est pas utilisé, par exemple pour permettre son rangement dans une poche ou un étui prévu à cet effet.

Le casque 1 présente en outre au moins deux évents latéraux 11 qui sont positionnés de sorte à permettre l'insertion en coulissement de respectivement une branche 3, en vue de disposer l'article de lunetterie 2 dans une position de rangement sur le casque 1, dans laquelle une portion 3a de chacune des branches 3 exerce un effort de serrage radial sur un bord 12 de l'évent 11 correspondant.

Cet agencement permet au porteur de ranger facilement l'article 2 lorsqu'il ne souhaite plus l'utiliser, mais également d'accéder facilement audit article lorsqu'il souhaite le revêtir, suivant une gestuelle particulièrement intuitive.

Dans le cas d'un article de lunetterie 2 équipé de branches 3 pliables, sa position de rangement sur le casque 1 est effectuée avec lesdites branches dans la configuration dressée. Ainsi, le porteur peut gagner du temps lors du rangement de l'article 2 sur le casque 1, ou de son retrait dudit casque pour l'utiliser, en s'affranchissant d'une étape supplémentaire de pliage ou dépliage des branches 3.

Comme représenté sur les figures 1, 3 et 4, le casque 1 comprend une paire d'évents 11 qui sont disposés respectivement sur le côté gauche et sur le côté droit dudit casque, de manière à recevoir les branches 3 dans une position de rangement de l'article sur l'avant dudit casque, ce qui constitue pour le porteur une localisation facile d'accès et intuitive pour ranger ledit article.

En particulier, l'article 2 en position de rangement est retourné horizontalement et verticalement par rapport à sa position de portage, en disposant notamment vers le haut l'encoche 8 d'appui sur le nez du porteur.

De façon avantageuse, le casque 1 comprend d'autres évents 14a-14d qui sont disposés sur lui pour permettre une aération de la tête du porteur. Sur les figures 1, 3 et 4, le casque 1 représenté comprend ainsi :
- sur l'avant :
   ∘ deux évents d'aération inférieurs 14a formés à proximité du bord inférieur 5a, en étant disposés radialement et de façon symétrique de part et d'autre d'un plan de coupe sagittal médian P dudit casque ;
   ∘ trois évents d'aération supérieurs 14b alignés radialement et de façon symétrique par rapport à ce même plan P ;
- en partie supérieure : un évent d'aération médian 14c s'étendant sensiblement en regard du sommet du crâne du porteur, en étant aligné longitudinalement avec un évent d'aération avant supérieur 14b médian ; et
- en partie arrière : deux évents d'aération 14d disposés radialement et de façon symétrique de part et d'autre du plan de coupe P.

En relation avec les figures 1 et 2b, la coque externe 4 présente des ouvertures 15 dans lesquelles les évents 11 débouchent, les portions de branche 3a exerçant un effort de serrage radial directement sur l'ouverture 15 correspondante.

Ainsi, le maintien de l'article en position de rangement sur le casque 1 peut s'effectuer en s'affranchissant de l'ajout d'un organe additionnel sur ledit casque, ce qui permet d'en simplifier la réalisation, tout en garantissant un maintien fiable dudit article sur lui.

Sur les figures, la coque externe 2 présente des renfoncements locaux 16 dans lesquels les ouvertures 15 sont formées. En particulier, comme représenté sur la figure 2b, le bord 12 des ouvertures 15 présente une arête vive 17 sur laquelle une portion de branche 3a correspondante exerce un effort de serrage radial.

En relation avec la figure 2, les portions de branche 3a présentent chacune un décroché 18 de retenue de ladite branche en position de rangement, ledit décroché séparant une partie amont 3b et aval 3c la portion de branche 3a correspondante en étant configuré pour que les parties amont 3a soient séparées radialement d'une distance D1 qui est inférieure à la distance D2 séparant radialement les parties aval 3c, lorsque lesdites branches sont disposées en configuration dressée.

Dans la description, les termes « amont » et « aval » sont pris en référence au sens du mouvement d'insertion des branches 3 dans leur évent de retenue 11 correspondant.

Ainsi, chacune des branches 3 se prolonge à l'opposé du décroché 18 depuis la partie amont 3b jusqu'à une extrémité libre 19 de ladite branche qui est destinée à être insérée en premier dans les évents 11 en position de rangement de l'article 2 sur le casque 1, la distance D1 étant agencée par rapport à l'écartement des évents 11 pour mettre les branches en contrainte radiale sur le casque lors de cette phase d'insertion.

En particulier, les prolongements des parties amont 3b sont agencés pour être disposés chacun sur respectivement une oreille d'un porteur revêtant l'article 2, et peuvent être pourvus à cet effet d'un revêtement élastomère adapté pour garantir le confort dudit porteur.

De façon avantageuse, les branches 3 présentent chacune un profil incurvé depuis leur extrémité libre 19 jusqu'à leur partie amont 3b, afin de pouvoir épouser la partie du crâne située derrière une oreille du porteur lorsqu'il revêt l'article 2.

Chacune des branches 3 se prolonge ensuite à l'opposé du décroché 18 depuis la partie aval 3c jusqu'à la monture 6 pour être reliée en leur extrémité aval à respectivement un côté de ladite monture, notamment par l'intermédiaire d'une charnière 10 de pliage de la branche 3 correspondante, telle que décrite précédemment.

En particulier, la distance D2 étant supérieure à la distance D1, un relâchement partiel de la contrainte radiale des branches 3 permet l'engagement du décroché 18 sur l'ouverture 15 en fin de coulissement des branches 3 dans les évents 11, de sorte à fiabiliser la retenue conférée.

De façon avantageuse et comme représenté sur les figures 2, 2a et 2b, les décrochés 18 présentent chacun une géométrie incurvée qui est reliée à la partie aval 3c par un épaulement radial 20, ledit épaulement venant en butée contre l'arête vive 17 en fin de coulissement de la partie amont 3b dans l'évent 11 correspondant, à l'encontre d'un mouvement de retrait de la branche 3 depuis sa position de rangement.

En particulier, les branches 3 sont réalisées chacune en un matériau agencé pour leur permettre de subir une légère déformation élastique, notamment un écartement radial vers l'extérieur tel que représenté par les flèches F sur les figures 2 et 2a, lors de leur insertion par coulissement dans l'évent 11 correspondant, l'épaulement 20 venant en butée contre l'arête vive 17 par retour élastique desdites branches en fin dudit coulissement.

Ainsi, on empêche tout glissement intempestif des parties aval 3c hors des évents 11, et donc toute chute de l'article 2 en position de rangement, notamment sous l'effet de la gravité, par exemple lorsque le porteur baisse la tête vers l'avant.

Pour pouvoir retirer l'article 2 du casque 1 lorsqu'il souhaite le revêtir, le porteur peut saisir ledit article afin d'exercer une traction radiale vers l'extérieur, de manière à désengager l'épaulement radial 20 de l'arête vive 17, et ainsi permettre le retrait des branches 3 de leur évent 11 en exerçant une traction longitudinale vers l'avant.

Le casque 1 et l'article de lunetterie 2 peuvent être commercialisés ensemble, mais aussi séparément, ce qui permet à un consommateur de choisir un casque 1 selon ses caractéristiques techniques et/ou esthétiques (couleurs, motifs, matériaux...), et de choisir en parallèle un ou plusieurs article(s) de lunetterie 2 selon ses préférences en termes de type d'équipement (écran, lunettes...), de propriétés optiques (niveau de protection solaire...) et/ou d'esthétique (couleur, motif, forme...).

Cet agencement permet également à un consommateur de remplacer un article de lunetterie 2 et/ou un casque 1 défectueux, notamment en cas de casse d'un verre optique 7, de la monture 6 et/ou des branches 3, ou encore en cas de détérioration du casque 1 et/ou de ses équipements (garniture intérieure, moyens de serrage autour du crâne...), et ce sans avoir à remplacer l'ensemble casque 1 / article 2 dans son intégralité.

## Revendications

1. Ensemble comprenant un casque (1) de protection pour activité sportive et un article de lunetterie (2) comprenant deux branches (3) de portage, ledit casque comprenant une coque externe (4) qui est configurée pour recevoir au moins partiellement le crâne d'un porteur, ledit casque présentant au moins une paire d'évents latéraux (11) qui sont positionnés de sorte à permettre l'insertion en coulissement de respectivement une branche (3) en vue de disposer ledit article dans une position de rangement sur le casque (1) dans laquelle une portion (3a) de chacune des branches (3) exerce un effort de serrage radial sur un bord (12) de l'évent (11) correspondant, ledit ensemble étant **caractérisé en ce que** les portions de branche (3a) présentent chacune un décroché (18) de retenue de ladite branche en position de rangement, ledit décroché séparant une partie amont (3b) et une partie aval (3c) de la portion de branche (3a) correspondante en étant configuré pour que lesdites parties amont soient séparées radialement d'une distance (D1) qui est inférieure à la distance (D2) séparant radialement lesdites parties aval.

2. Ensemble selon la revendication 1, **caractérisé en ce que** la coque externe (4) présente des ouvertures (15) dans lesquelles les évents latéraux (11) débouchent, les portions de branches (3a) exerçant un effort de serrage radial directement sur l'ouverture (15) correspondante.

3. Ensemble selon la revendication 2, **caractérisé en ce que** la coque externe (4) présente des renfoncements locaux (16) dans lesquels les ouvertures (15) sont formées.

4. Ensemble selon l'une des revendications 2 ou 3, **caractérisé en ce que** le bord (12) des ouvertures (15) présente une arête vive (17) sur laquelle la portion de branche (3a) correspondante exerce un effort de serrage radial.

5. Ensemble selon l'une quelconque des revendications 1 à 4, **caractérisé en ce que** les décrochés (18) présentent une géométrie incurvée qui est reliée à la partie aval (3c) par un épaulement radial (20).

6. Ensemble selon les revendications 4 et 5, **caractérisé en ce que** l'épaulement (20) est en butée contre l'arête vive (17) à l'encontre d'un mouvement de retrait de la branche (3) depuis sa position de rangement.

7. Ensemble selon l'une quelconque des revendications 1 à 6, **caractérisé en ce que** le casque (1) présente une paire d'évents (11) qui sont disposés respectivement sur le côté gauche et sur le côté droit dudit casque pour recevoir les branches (3) dans une position de rangement de l'article (2) sur l'avant dudit casque.

8. Ensemble selon l'une quelconque des revendications 1 à 7, **caractérisé en ce que** l'article de lunetterie (2) comprend une monture (6) équipée d'au moins un verre optique (7), les branches (3) étant montées sur respectivement un côté de ladite monture.

9. Ensemble selon la revendication 8, **caractérisé en ce que** chacune des branches (3) est équipée d'une charnière (10) de montage sur la monture (6) entre une configuration dressée de portage et une configuration pliée, l'article (2) en position de rangement sur le casque (1) ayant ses branches (3) en configuration dressée.

10. Ensemble selon l'une des revendications 8 ou 9, **caractérisé en ce que** chacune des branches se prolonge à l'opposé du décroché (18) depuis la partie aval (3c) jusqu'à la monture (6).

11. Ensemble selon l'une quelconque des revendications 1 à 10, **caractérisé en ce que** chacune des branches se prolonge à l'opposé du décroché (18) depuis la partie amont (3b) jusqu'à une extrémité libre (19) de ladite branche.

12. Ensemble selon l'une quelconque des revendications 1 à 11, **caractérisé en ce qu'**il comprend d'autres évents (14a, 14b, 14c, 14d) qui sont disposés sur le casque (1) pour permettre une aération de la tête du porteur.

13. Ensemble selon l'une quelconque des revendications 1 à 12, **caractérisé en ce que** la coque externe (4) est réalisée en un matériau rigide qui est adapté pour lui conférer une bonne résistance aux chocs.
